# FASCICULE DE BREVET EUROPEEN

(11) **EP 0 943 887 B1**
(45) Date de publication et mention de la délivrance du brevet: **14.05.2003**
(21) Numéro de dépôt: 99104144.3
(22) Date de dépôt: 02.03.1999
(51) Int. Cl.: F42B 12/08, F42B 12/20, F42C 19/00

(54) **Dispositif de conversion permettant d'obtenir un obus perforant anti structures bétonnées à partir d'un obus explosif et obus perforant obtenu avec un tel dispositif**
Bausatz zum Umrüsten eines Sprenggeschosses auf ein Bentonstrukturen brechendes Geschoss, sowie ein derart umgerüstetes Geschoss
Conversion kit enabling the conversion of an explosive projectile to a concrete piercing projectile and projectile obtained by conversion

(30) Priorité: 19.03.1998 FR 9803513
(43) Date de publication de la demande: 22.09.1999
(73) Titulaire: GIAT INDUSTRIES, 78000 Versailles (FR)
(72) Inventeur: Kerdraon, Alain, 18000 Bourges (FR); Vives, Michel, 18290 Saint Ambroix (FR)
(74) Mandataire: Couderc, Thierry

(56) Documents cités:
- DE-A- 4 033 754
- FR-A- 843 734
- FR-A- 847 239
- FR-A- 2 343 988
- FR-A- 2 572 512
- GB-A- 2 006 397

## Description

Le domaine technique de l'invention est celui des obus explosifs d'artillerie.

Les obus explosifs d'artillerie connus comportent un chargement explosif disposé dans un corps et qui est initié par un dispositif d'amorçage.

Le dispositif d'amorçage est généralement une fusée qui est vissée avant le tir dans un alésage aménagé au niveau d'une partie avant de l'obus.

La fusée est le plus souvent une fusée de proximité dotée également d'un mode de fonctionnement percutant. Le choix du mode de fonctionnement se fait au moment du tir. Le mode "proximité" entraîne une initiation à une distance donnée du sol, donnant à l'obus une efficacité anti cibles molles. Le mode "percutant" entraîne un fonctionnement à l'impact sur le sol ou une cible.

L'obus d'artillerie est tiré suivant une trajectoire balistique courbe à une distance de l'arme de l'ordre de 20 à 40 km. Même en fonctionnement percutant, ces obus ont une efficacité réduite contre les cibles bétonnées. Il en résulte une consommation excessive d'obus dans certaines opérations visant des cibles dures telles que des immeubles ou des parkings.

On connaît notamment par le brevet DE4033754 un projectile perforant anti structures bétonnées comprenant une ogive renforcée et un chargement explosif.

Cependant un tel projectile est conçu spécifiquement pour son application anti béton. Il vient donc en complément à la dotation normale des troupes en munitions explosives ce qui complique la logistique et accroît le coût d'emploi de la munition.

Le brevet FR847239 décrit un obus explosif doté d'une fusée de culot et d'une ogive aérodynamique. Cependant ce projectile n'a pas de fonction perforante anti structures bétonnées et son dispositif d'amorçage n'est pas démontable.

Les documents GB2006397 et FR843734 décrivent des projectiles explosifs comprenant un corps et un dispositif d'amorçage, cependant ces projectiles ne présentant pas de moyens leur donnant une efficacité antibéton améliorée.

C'est un but de l'invention que de proposer un dispositif de conversion permettant de transformer facilement, et à tout moment sur le terrain d'opérations, un obus explosif classique en un obus perforant anti structures bétonnées.

C'est un autre but de l'invention que de proposer un obus d'artillerie ayant une efficacité importante vis à vis des structures bétonnées.

Ainsi l'invention permet de valoriser un stock d'obus classiques en leur donnant au moins un nouveau mode de fonctionnement. Elle permet d'éviter l'acquisition de nouveaux types d'obus tout en conférant aux obus classiques une efficacité anti infrastructures supérieure.

L'invention a également pour objet l'obus perforant obtenu à l'aide d'un tel dispositif de conversion.

Ainsi l'invention a pour objet un dispositif de conversion permettant de transformer en obus perforant anti structures bétonnées un obus explosif d'artillerie classique, doté d'un alésage avant destiné à recevoir une fusée et d'un premier moyen de liaison arrière destiné par exemple à recevoir un dispositif de réduction de traînée aérodynamique, ce dispositif de conversion est caractérisé en ce qu'il comporte, d'une part un boîtier d'amorçage susceptible d'être fixé à l'obus par le premier moyen de liaison, boîtier renfermant un dispositif de sécurité et d'armement et un moyen d'initiation du chargement explosif de l'obus au travers d'une paroi de fond de celui-ci, d'autre part une ogive perforante pleine qui se fixe au niveau de l'alésage avant de l'obus par un deuxième moyen de liaison.

Selon un mode de réalisation, le moyen d'initiation peut être constitué par une charge creuse dont le revêtement conique a sa base orientée vers la paroi de fond du corps d'obus.

Selon un autre mode de réalisation, le moyen d'initiation peut être constitué par une charge plate dont le revêtement a sa base orientée vers la paroi de fond du corps d'obus.

Selon un autre moyen de réalisation, le moyen d'initiation peut être constitué par une charge relais renforçatrice d'onde de choc.

La charge relais pourra être disposée dans un logement annulaire.

Le dispositif de sécurité et d'armement pourra comporter un retard d'initiation électronique ou pyrotechnique.

Le retard d'initiation pourra avantageusement être programmable.

Selon une autre caractéristique de l'invention, l'ogive perforante pourra comporter une jupe entourant la surface externe d'une partie avant du corps d'obus.

Avantageusement, l'ogive perforante pourra être réalisée en un matériau à base de tungstène de masse volumique supérieure à 10.000 kg/m3 et de dureté supérieure à 300 Hv.

L'invention a également pour objet un obus explosif équipé d'un tel dispositif de conversion.

Cet obus comprend un chargement d'explosif disposé dans un corps portant une ogive perforante pleine et initié par un dispositif d'amorçage, il est caractérisé en ce qu'il comporte une paroi de fond, le dispositif d'amorçage étant contenu dans un boîtier séparé du chargement explosif par la paroi de fond, boîtier fixé par un premier moyen de liaison démontable au niveau d'une partie arrière du corps de l'obus et assurant l'initiation du chargement explosif au travers de la paroi de fond de l'obus, l'ogive perforante pleine étant fixée au niveau d'un alésage avant de l'obus par un deuxième moyen de liaison démontable.

L'invention sera mieux comprise à la lecture de la description qui va suivre de différents modes de réalisation, description faite en référence aux dessins annexés et dans lesquels :
- la figure 1 est une vue en coupe longitudinale d'un obus de type connu,
- la figure 2 est une vue en coupe longitudinale d'un premier mode de réalisation d'un obus selon l'invention,
- la figure 3 est une vue en coupe longitudinale d'un deuxième mode de réalisation d'un obus selon l'invention,
- les figures 4a, 4b et 4c montrent trois variantes de réalisation du boîtier d'amorçage.

En se reportant à la figure 1, un obus explosif selon l'art antérieur comporte un chargement explosif 1 disposé dans un corps métallique 2 portant à sa partie arrière une ceinture 3 destinée à assurer l'étanchéité aux gaz dans le tube d'une arme.

Le corps 2 de l'obus présente un alésage taraudé 5 au niveau de sa partie avant, alésage destiné à recevoir une fusée 4, généralement une fusée de proximité.

Une bague intermédiaire 6 est le plus souvent interposée entre la fusée 4 et l'alésage 5. Cette bague porte une charge pyrotechnique relais 7.

La partie arrière de l'obus présente un logement 8 dans lequel se visse un dispositif 9 de réduction de traînée aérodynamique. Le dispositif représenté ici est un générateur pyrotechnique de gaz (plus communément désigné dans le domaine de l'artillerie par le terme anglais "Base bleed").

Ce dispositif permet d'accroître la portée de l'obus.

Le brevet FR2572512 décrit un tel obus doté d'un dispositif de réduction de traînée pouvant être adapté à l'obus sur le terrain en fonction des besoins opérationnels.

Un autre dispositif de réduction de traînée possible et connu est le culot creux. Un culot creux tel que décrit par le brevet FR2572512 pourrait être fixé dans le logement 8 en lieu et place du base bleed.

La figure 2 présente un premier mode de réalisation d'un obus 10 selon l'invention. Dans cet obus Le dispositif de réduction de traînée est remplacé par un boîtier 14 renfermant un dispositif d'amorçage 15. Le boîtier est lié au corps 2 par un premier moyen de liaison qui est ici le taraudage porté par le logement 8 du corps.

La fusée obturant l'alésage taraudé 5 est remplacée par une pointe massive 11 réalisée en acier à hautes caractéristiques mécaniques (par exemple du 100C6) ou en un matériau à base de tungstène (de préférence de masse volumique supérieure à 10.000 kg/m3 et de dureté supérieure à 300 Hv).

La pointe massive 11 constitue une ogive perforante. L'ogive est liée au corps par un deuxième moyen de liaison qui est ici le taraudage porté par l'alésage 5.

Le fond 12 du corps 2 est percé d'un orifice 13 qui sera obturé d'une plaque de tôle mince (non représentée) pour permettre le remplissage de l'obus avec l'explosif au travers de l'alésage 5.

Le dispositif d'amorçage 15 est représenté schématiquement. Il comporte une platine électronique de commande 16 alimentée par une source d'énergie électrique 17 et comportant un accéléromètre 18. La platine 16 est reliée à une amorce 19 à initiation électrique qui est portée par un volet 20 d'interruption de chaîne pyrotechnique. Le volet fait partie d'un dispositif de sécurité d'armement classique bien connu de l'homme du métier et qui n'est donc pas représenté en détails.

Le dispositif de sécurité d'armement est destiné à maintenir au cours des phases de stockage de l'obus le volet dans une position de sécurité dans laquelle l'amorce 19 est isolée d'un moyen d'initiation constitué par un relais de transmission de détonation 21.

Le dispositif assure le passage du volet dans une position armée consécutivement au tir de l'obus par une arme, c'est la position armée qui est représentée ici.

La platine électronique incorporera également un retard électronique (non représenté) .

Le fonctionnement de cet obus est le suivant:

Lors de son tir par un système d'arme, le dispositif de sécurité adopte sa position armée (à l'issue d'un retard de début de trajectoire classique). L'amorce 19 se trouve donc alignée avec le relais 21, lui même en regard du chargement explosif 1 au travers de l'orifice 13.

A l'impact de l'obus sur une cible dure telle qu'une structure bétonnée, l'accéléromètre 18 détecte le freinage d'impact. La platine électronique traite l'information de freinage de façon à provoquer l'initiation de l'amorce 21 à l'issue du retard électronique préprogrammé.

L'ogive perforante 11 assure la pénétration de l'obus dans la cible dure, le retard est choisi de telle sorte que l'initiation du chargement explosif n'intervienne que lorsque l'obus est suffisamment engagé dans la cible (au moins la moitié de la longueur du corps de l'obus). On pourra par exemple prévoir un retard de l'ordre de 1 à 5 millisecondes pour une cible bétonnée.

A titre de variante, l'ogive perforante pourrait être formée d'une seule pièce avec le corps 2 de l'obus.

La figure 3 représente un autre mode de réalisation d'un obus selon l'invention.

Ce mode de réalisation met en oeuvre un dispositif de conversion comprenant un boîtier d'amorçage 14 et une ogive perforante pleine 11.

Le dispositif de conversion selon l'invention est livré dans un emballage spécifique (non représenté) et il est susceptible de s'adapter, par exemple sur le terrain d'opérations, à un obus explosif conventionnel tel que celui représenté à la figure 1 et qui porte un taraudage à sa partie arrière pour recevoir un dispositif de réduction de traînée aérodynamique et un alésage taraudé à sa partie avant pour recevoir une fusée.

Pour transformer un obus explosif classique en obus perforant anti structures bétonnées, il suffit de remplacer la fusée 4 par une ogive perforante 11 et de remplacer le dispositif de réduction de traînée aérodynamique 9 par un boîtier d'amorçage 14.

L'obus explosif ainsi transformé peut avoir une utilisation opérationnelle différente, son efficacité anti structures bétonnées étant devenue supérieure.

On notera que les dispositif de réduction de traînée sont également adaptables à l'obus sur le terrain (voir le brevet FR2572512) et que les fusées d'ogive 4 sont par ailleurs stockées indépendamment des obus. Il est donc aisé de donner à un obus explosif tel que décrit en référence à la figure 1 soit une fonction anti cible molle en le dotant d'une fusée de proximité 4, soit une fonction anti structure bétonnée en le dotant du dispositif de conversion selon l'invention.

Suivant le mode de réalisation décrit sur la figure 3, l'ogive perforante 11 comporte une jupe 26 entourant la surface externe d'une partie avant du corps 2 de l'obus.

Une telle disposition permet d'accroître la résistance mécanique du corps 2 de l'obus et d'éviter l'enfoncement de l'ogive 11 à l'intérieur du corps 2 lors de l'impact sur la cible.

Du fait de l'absence d'orifice 13 dans le fond 12 de l'obus, la structure du boîtier d'amorçage 14 adaptable à un obus classique est particulière.

Conformément à la figure 3, le boîtier d'amorçage renferme comme moyen d'initiation (à la place de la charge relais de transmission 21) une petite charge creuse 22, comprenant un revêtement conique 23, par exemple en cuivre, et un chargement explosif 24.

Cette charge creuse est initiée au moyen d'une amorce 19 qui est (comme dans le mode de réalisation de la figure 2) solidaire d'un volet 20 d'un dispositif de sécurité d'armement. Comme précédemment le fonctionnement de l'amorce est commandé par une platine électronique 16 dotée d'un retard électronique et d'un accéléromètre 18.

Afin de permettre le stockage du boîtier d'amorçage 14 indépendamment de l'obus, le boîtier 14 est pourvu de moyens assurant son étanchéité lorsqu'il est séparé de l'obus. Ici ces moyens comprennent un couvercle 25 dans lequel se loge la charge creuse 22. Le couvercle 25 est fixé au boîtier 14 d'une façon étanche par exemple par soudure. Il pourra également être vissé au boîtier, un joint d'étanchéité silicone étant alors disposé entre couvercle et boîtier.

La base du revêtement 23 de charge creuse se trouve donc orientée vers la paroi 12 du fond du corps d'obus.

Lors de l'initiation de la charge creuse 22, le jet engendré par son revêtement 23 traversera le couvercle 25 et le fond 12 du corps 2 de l'obus. L'énergie du jet suffira à assurer l'initiation du chargement explosif 1. Afin de réduire la perturbation occasionnée au jet, l'épaisseur du couvercle 25 pourra être réduite à moins d'un mm au niveau de la charge creuse. On pourra éventuellement prévoir un couvercle percé au niveau de la charge, l'ouverture sera alors obturée par un paillet d'étain collé pour assurer l'étanchéité lors du stockage du boîtier seul.

A titre d'exemple une charge creuse de 30 mm de diamètre assure l'initiation d'un chargement d'une composition explosive associant 60% en masse d'Hexogène et 40% en masse de Tolite (appelée habituellement "composition B") au travers d'un fond 12 de 5 mm d'épaisseur.

A titre de variante, on pourrait utiliser dans ce mode de réalisation l'ogive perforante décrite en référence à la figure 2.

D'autres modes de réalisation du boîtier d'amorçage sont possibles.

Ainsi la figure 4a montre un boîtier d'amorçage 14 dans lequel le moyen d'initiation est constitué par une charge plate 27 dont le revêtement 28 (réalisé en cuivre) en forme de calotte concave a sa base orientée vers la paroi 12 de fond du corps d'obus (représentée en pointillés).

La charge engendre un noyau dont l'énergie est suffisante pour traverser le fond 12 et assurer l'initiation du chargement explosif de l'obus.

Ici l'étanchéité du couvercle 25 du boîtier 14 est assurée par un joint annulaire 29 en silicone et par un paillet en étain 30 collé.

La figure 4b montre une autre variante de réalisation du boîtier d'amorçage 14, dans laquelle le moyen d'initiation est constitué par une charge relais 31 renforçatrice d'onde de choc.

On pourra par exemple utiliser une charge de 50 g d'une composition telle que la composition B décrite précédemment pour initier par choc un chargement explosif d'une même composition disposé derrière le fond 12 du corps d'obus, fond dont l'épaisseur locale est de 5mm et qui est situé à une distance de l'ordre de 1 mm de la charge relais.

Suivant la variante de la figure 4c, une première charge relais 31 est disposée dans un logement annulaire 37 aménagé sur la face supérieur du couvercle 25 et coaxial à ce dernier. Cette première charge relais 31 communique par plusieurs canaux longitudinaux 32 (remplis d'une composition de transmission d'onde de détonation) avec une composition pyrotechnique de transmission 33, elle même initiée par un deuxième relais 34.

Les canaux 32 sont régulièrement répartis angulairement (par exemple 3 canaux à 120°) sur une circonférence coaxiale au couvercle 25. La composition de transmission 33 est disposée dans une cuvette cylindrique 35 d'un support 36 du dispositif de sécurité d'armement.

Une telle disposition permet de renforcer l'onde de détonation de la première charge relais 31, le front d'onde annulaire qu'elle créera au travers de la paroi 12 du corps d'obus se composera, engendrant une pression de choc plus intense sensiblement au niveau de l'axe de l'obus.

On assure ainsi l'initiation du chargement avec une masse de composition relais 31 moindre.

A titre d'exemple on pourra utiliser :
- pour la charge du deuxième relais 34: 2 g de tétryl graphité,
- pour la composition de transmission 33 utilisée également pour garnir les canaux 32 : 5 g d'héxogène de granulométrie comprise entre 100 et 200 micromètres,
- pour la charge du premier relais 31 : 15 g d'une composition associant Héxogène et cire dans les proportions en masse relatives 95% hexogène / 5% Cire, et incorporant du graphite (1% de la masse totale de la composition).

On assure ainsi l'initiation du chargement de composition B au travers d'une paroi de 5 mm.

A titre de variante on pourra remplacer le retard électronique par un retard pyrotechnique qui pourra par exemple dans la dernière variante de réalisation être mis en place dans les canaux 32.

On pourra également utiliser un retard électronique dont la valeur pourra être programmée avant le tir. On réglera la valeur du retard en fonction de la dureté de la cible envisagée. On pourra par exemple prévoir un retard de l'ordre de 1 à 5 millisecondes pour une cible bétonnée et un retard de l'ordre de 0,5 à 2 millisecondes pour une utilisation anti pistes ou anti routes.

Le dispositif de conversion selon l'invention permet donc d'accroître les possibilités offertes par une dotation en obus explosifs conventionnels. Une même structure d'obus peut en effet remplir plusieurs fonctions différentes (explosif anti structures légères, anti structures bétonnées, anti pistes....).

## Revendications

1. Dispositif de conversion permettant de transformer en obus perforant anti structures bétonnées un obus explosif d'artillerie classique, doté d'un alésage avant (5) destiné à recevoir une fusée et d'un premier moyen de liaison arrière destiné par exemple à recevoir un dispositif de réduction de traînée aérodynamique, dispositif de conversion ***caractérisé en ce qu*'**il comporte, d'une part un boîtier d'amorçage (14) susceptible d'être fixé à l'obus par le premier moyen de liaison, boîtier renfermant un dispositif de sécurité et d'armement et un moyen d'initiation du chargement explosif (1) de l'obus au travers d'une paroi (12) de fond de celui-ci, d'autre part une ogive perforante pleine (11) qui se fixe au niveau de l'alésage avant (5) de l'obus par un deuxième moyen de liaison.

2. Dispositif de conversion selon la revendication 1, **caractérisé en ce que** le moyen d'initiation est constitué par une charge creuse (22) dont le revêtement conique (23) a sa base orientée vers la paroi (12) de fond du corps d'obus.

3. Dispositif de conversion selon la revendication 1, **caractérisé en ce que** le moyen d'initiation est constitué par une charge plate (27) dont le revêtement (28) a sa base orientée vers la paroi de fond du corps d'obus.

4. Dispositif de conversion selon la revendication 1, **caractérisé en ce que** le moyen d'initiation est constitué par une charge relais (31) renforçatrice d'onde de choc.

5. Dispositif de conversion selon la revendication 4, **caractérisé en ce que** la charge relais (31) est disposée dans un logement annulaire (37).

6. Dispositif de conversion selon une des revendications 1 à 5, **caractérisé en ce que** le dispositif de sécurité et d'armement comprend un retard d'initiation électronique ou pyrotechnique.

7. Dispositif de conversion selon la revendication 6, **caractérisé en ce que** le retard d'initiation est programmable.

8. Dispositif de conversion selon une des revendications 1 à 7, **caractérisé en ce que** l'ogive perforante (11) comporte une jupe (26) entourant la surface externe d'une partie avant du corps (2) d'obus.

9. Dispositif de conversion selon une des revendications 1 à 8, **caractérisé en ce que** l'ogive perforante (11) est réalisée en un matériau à base de tungstène de masse volumique supérieure à 10.000 kg/m3 et de dureté supérieure à 300 Hv.

10. Obus comprenant un chargement d'explosif (1) disposé dans un corps (2) portant une ogive perforante pleine et initié par un dispositif d'amorçage, obus ***caractérisé en ce qu*'**il comporte une paroi (12) de fond, le dispositif d'amorçage étant contenu dans un boîtier (14) séparé du chargement explosif (1) par la paroi de fond (12), boîtier fixé par un premier moyen de liaison démontable au niveau d'une partie arrière du corps (2) de l'obus et assurant l'initiation du chargement explosif au travers de la paroi (12) de fond de l'obus, l'ogive perforante pleine (11) étant fixée au niveau d'un alésage avant (5) de l'obus par un deuxième moyen de liaison démontable.

## Claims

1. Conversion device permitting the transforming into a concrete structures piercing shell of a conventional high-explosive artillery shell, provided with a front bore (5) intended to receive a fuse and a first rear connecting means intended, for example, to receive an aerodynamic drag reducing device, which conversion device is **characterised in that** it comprises on the one hand a priming cartridge (14) which can be fixed to the shell by the first connecting means, which cartridge contains a safety and arming device and a means for setting off the explosive charge (1) of the shell through a base wall (12) of same, on the other hand a solid piercing head (11) which is fixed at the front bore (5) of the shell by a second connecting means.

2. Conversion device according to claim 1, **characterised in that** the initiation means is formed by a hollow-shaped charge (22), the conical cover (23) of which has its base directed towards the base wall (12) of the body of the shell.

3. Conversion device according to claim 1, **characterised in that** the initiation means is formed by a flat charge (27), the cover (28) of which has its base directed towards the base wall of the body of the shell.

4. Conversion device according to claim 1, **characterised in that** the initiation means is formed by a shock-wave reinforcing relay charge (31).

5. Conversion device according to claim 4, **characterised in that** the relay charge (31) is arranged in an annular seating (37).

6. Conversion device according to any of the claims 1 to 5, **characterised in that** the safety and arming device comprises an electronic or pyrotechnic initiation delay.

7. Conversion device according to claim 6, **characterised in that** the initiation delay is programmable.

8. Conversion device according to any of the claims 1 to 7, **characterised in that** the piercing head (11) comprises a skirt (26) which surrounds the outside surface of a front part of the body (2) of the shell.

9. Conversion device according to any of the claims 1 to 8, **characterised in that** the piercing head (11) is made of a tungsten based material with a volumic mass of more than 10.004 kg/m³ and a hardness greater than 300 Hv.

10. Shell comprising an explosive charge (1) arranged in a body (2) carrying a solid piercing head and set off by a priming device, which shell is **characterised in that** it comprises a base wall (12), the priming device being contained in a cartridge (14) separated from the explosive charge (11) by the base wall (12), cartridge fixed by a first removable connecting means to a rear part of the body (2) of the shell and ensuring the setting off of the explosive charge through the base wall (12) of the shell, the solid piercing head (11) being fixed at the front bore (5) of the shell by a second removable connecting means.

## Patentansprüche

1. Umwandlungsvorrichtung, die es erlaubt, eine klassische Sprenggranate der Artillerie in eine durchbohrende Granate gegen betonierte Strukturen umzuwandeln, die mit einer vorderen Bohrung (5), welche dafür vorgesehen ist, einen Zünder aufzunehmen, und mit einem ersten hinteren Verbindungsmittel, welches dafür vorgesehen ist, um zum Beispiel eine Vorrichtung zur Verminderung des aerodynamischen Widerstandes aufzunehmen, ausgerüstet ist, Umwandlungsvorrichtung ***dadurch gekennzeichnet, dass*** sie einerseits ein Zündgehäuse (14), das geeignet ist, um an der Granate durch das erste Verbindungsmittel befestigt zu werden, wobei das Gehäuse eine Sicherheits- und Bewaffnungsvorrichtung und ein Mittel zum Initiieren der Sprengladung (1) der Granate durch eine Wand (12) an dessen Boden hindurch, und andererseits eine massive durchbohrende Geschossspitze (11) umfasst, die im Bereich der vorderen Bohrung (5) der Granate durch ein zweites Befestigungsmittel angeordnet ist.

2. Umwandlungsvorrichtung nach Anspruch 1, **dadurch gekennzeichnet, dass** das Mittel zur Initiierung aus einer Hohlladung (22) besteht, deren konischer Überzug (23) eine Basis aufweist, die zur Wand (12) des Bodens des Granatkörpers hin ausgerichtet ist.

3. Umwandlungsvorrichtung nach Anspruch 1, **dadurch gekennzeichnet, dass** das Mittel zur Initiierung aus einer Flachladung (27) besteht, deren Überzug (28) eine Basis aufweist, die zur Wand des Bodens des Granatkörpers hin ausgerichtet ist.

4. Umwandlungsvorrichtung nach Anspruch 1, **dadurch gekennzeichnet, dass** das Mittel zur Initiierung aus einer Relaisladung (31) mit Verstärkung der Schockwelle besteht.

5. Umwandlungsvorrichtung nach Anspruch 4, **dadurch gekennzeichnet, dass** die Relaisladung (31) in einer ringförmigen Ausnehmung (37) angeordnet ist.

6. Umwandlungsvorrichtung nach einem der Ansprüche 1 bis 5, **dadurch gekennzeichnet, dass** die Sicherheits- und Bewaffnungsvorrichtung eine elektronische oder pyrotechnische Verzögerung zur Auslösung aufweist.

7. Umwandlungsvorrichtung nach Anspruch 6, **dadurch gekennzeichnet, dass** die Verzögerung der Auslösung programmierbar ist.

8. Umwandlungsvorrichtung nach einem der Ansprüche 1 bis 7, **dadurch gekennzeichnet, dass** die durchbohrende Geschossspitze (11) eine Schürze (26) aufweist, die die äußere Fläche des vorderen Teiles des Granatkörpers (2) umschließt.

9. Umwandlungsvorrichtung nach einem der Ansprüche 1 bis 8, **dadurch gekennzeichnet, dass** die durchbohrende Geschossspitze (11) aus einem auf Wolfram basierenden Material ausgeführt ist, mit einer volumenbezogenen Masse von über 10 000 kg/m³ und einer Härte von über 300 HV.

10. Granate, die eine Sprengladung (1) aufweist, welche in einem Körper (2) angeordnet ist, der eine massive, durchbohrende Geschossspitze trägt, und welche durch eine Zündvorrichtung initiiert wird, Granate ***dadurch gekennzeichnet, dass*** sie eine Wand (12) am Boden aufweist, wobei die Zündvorrichtung in einem durch die Wand (12) am Boden von der Sprengladung (1) getrennten Gehäuse (14) aufgenommen wird, wobei das Gehäuse durch ein erstes Befestigungsmittel demontierbar im Bereich eines hinteren Teiles des Granatenkörpers (2) befestigt ist und die Initiierung der Sprengladung durch die Wand (12) des Bodens der Granate hindurch gewährleistet, wobei die massive, durchbohrende Geschossspitze (11) im Bereich einer vorderen Bohrung (5) der Granate durch ein zweites Verbindungsmittel demontierbar befestigt ist.
